# FASCICULE DE BREVET EUROPEEN

(11) **EP 0 587 971 B1**
(45) Date de publication et mention de la délivrance du brevet: **29.01.1997**
(21) Numéro de dépôt: 92870149.9
(22) Date de dépôt: 18.09.1992
(51) Int. Cl.: E02D 29/14

(54) **Clef de verrouillage pour couvercle de regard de chaussée**
Absperrvorrichtung für eine Schachtabdeckung
Locking key for a manhole cover

(43) Date de publication de la demande: 23.03.1994
(73) Titulaire: FONDATEL S.A., B-1540 Herne (BE)
(72) Inventeur: Bauwens, Luc, c/o FONDATEL S.A., B-1540 Herne (BE)
(74) Mandataire: Goegebeur, Erik

(56) Documents cités:
- EP-A- 0 317 919
- NL-A- 7 701 246

## Description

La présente invention est relative aux regards de chaussée et plus particulièrement aux clefs qui servent au verrouillage des couvercles de ces regards dans leurs cadres.

On connaît des regards de chaussée constitués d'un cadre circulaire dans lequel vient se poser un couvercle, également circulaire, pourvu de pattes radiales. Le cadre comporte des alvéoles dans lesquelles viennent se loger les pattes du couvercle lors du montage. Une rotation du couvercle permet de bloquer les pattes dans les alvéoles et de maintenir le couvercle dans sa position définitive.

Il est évident que les secousses et vibrations, imposées au couvercle par le passage des véhicules risquent de débloquer le couvercle. Ceci rend nécessaire un système de verrouillage empêchant toute rotation du couvercle dans son cadre.

On connaît déjà un dispositif de verrouillage d'un couvercle de regard de chaussée, décrit dans le brevet français 2 268 117, constitué d'une clef comprenant une plaque plane supérieure et un pied parallélépipédique, relié à la plaque par une tige, la plaque étant munie sur ses deux petits côtés de deux joues planes verticales en saillie vers le bas. La mise en place de la clef en position de verrouillage s'effectue par rotation d'un quart de tour.

Avec une telle clef le démontage peut présenter des problèmes par suite de la présence de corps étrangers, sable ou gravier entre la clef et les parois de son logement, en effet un double mouvement vertical et rotatif est nécessaire pour enlever la clef.

La présente invention a pour but de remédier à cet inconvénient. Le dispositif selon l'invention assure le verrouillage d'un couvercle de regard de chaussée serré par rotation sur son cadre pourvu d'une ou plusieurs pattes radiales situées à un niveau supérieur et d'une ou plusieurs pattes radiales situées à un niveau inférieur, le dispositif comportant une ou plusieurs clefs de verrouillage verrouillant le couvercle contre une rotation, lesquelles sont composées de deux parties, une partie droite supérieure et une partie courbée inférieure et qui sont introduites par un mouvement unique de haut en bas dans leur position de blocage dans des logements du cadre en bloquant latéralement en même temps par leur partie supérieure les pattes de serrage supérieures et par leur partie inférieure les pattes de serrage inférieures.

La figure 1 est une vue de dessus d'un couvercle, placé dans son cadre.

La figure 2 est une vue en perspective de la clef et de son logement.

La figure 3 est une vue latérale de la clef et du regard suivant la coupe A-A.

Dans la réalisation représentée aux figures 1 à 3, le dispositif de verrouillage est appliqué à un regard de chaussée comprenant un cadre circulaire (1) lequel reçoit un couvercle (2), bloqué par une ou plusieurs clefs (3), engagées dans des logements (4) prévus dans ce cadre (1).

Le couvercle (2) repose par son bord (5) circulaire sur le rebord périphérique (6) du cadre (1) avec interposition d'un joint (7), et comporte un nombre de pattes de serrage (8) venant sur la face inférieure (9) du rebord (6) du cadre (1).

Le couvercle (2) comporte en outre un nombre correspondant de pattes radiales (10) permettant le blocage au niveau supérieur par les clefs (3).

Le rebord (6) périphérique du cadre (1) est pourvu d'un nombre correspondant de découpes, qui permettent le passage des pattes de serrage (8) lors de la pose du couvercle (2).

Le cadre (1) comporte un nombre correspondant de logements rectangulaires (11) au-dessus des découpes de passage. Ces logements (11) ont une dimension dans le sens radial correspondant approximativement à la longueur des pattes radiales (10).

Les clefs (3) de verrouillage se composent de deux parties solidaires, l'une (12) supérieure est destinée à être placée en position dans le logement (11) tandis que l'autre (13) vient de se loger dans un logement (4) prévu dans le cadre (1). Ce logement (4) est courbé et présente le même profil que la partie inférieure (13) de la clef (3).

La largeur du logement (11) correspond à la somme des largeurs de la partie supérieure (12) de la clef (3) et de la patte radiale (10).

La clef (3) présente une surface inclinée (14) par rapport à sa surface supérieure (15) permettant l'insertion d'un outil plat entre le bord (16) du logement (11) et la surface inclinée (14) pour le démontage.

On décrira maintenant en référence aux figures 1 à 3 le montage et le verrouillage du couvercle (2) sur le cadre (1).

Le couvercle (2) est mis en place au-dessus du cadre (1), les pattes de serrage (8) se trouvant au-dessus des découpes de passage dans le rebord (6) périphérique.

Le couvercle est descendu, mettant les pattes radiales supérieures (10) en place à l'intérieur des logements (11). Par rotation, les pattes de serrage (8) sont mises en contact avec les bords inférieurs (9) du cadre (1). Cette rotation est limitée par les pattes radiales (10) se déplaçant dans les logements (11) et venant en contact avec la paroi latérale de ce logement (11). Dans cette position le couvercle est serré mais non verrouillé. Les clefs (3) sont alors introduites de haut en bas dans les logements (11) et la clef (3) verrouille le couvercle (2) aussi bien par contact latéral de la partie (13) avec la patte de serrage (8) que par contact latéral de la partie (12) avec la patte radiale supérieure (10).

Les clefs (3) sont maintenues par gravité dans la position de verrouillage et une surface plane supérieure de l'ensemble du regard est assurée.

Au démontage, un outil plat est introduit entre le bord (16) et la surface (14) de la clef (3) pour faire sauter celle-ci en un mouvement facile.

Il est évident que la clef (3), enfoncée dans le logement (4) et présentant une surface supérieure (15) d'aplomb avec les surfaces environnantes, sera tenue en place par gravité et par pression des véhicules, passant sur le regard.

La clef est de fabrication simple, soit par découpe dans une tôle, soit par découpe d'un profilé, soit par fonderie.

## Revendications

1. Dispositif de verrouillage d'un couvercle (2) de regard de chaussée, serré par rotation sur son cadre (1) et pourvu d'une ou plusieurs pattes radiales (10) situées à un niveau supérieur et d'une ou plusieurs pattes de serrage (8) situées à un niveau inférieur, le dispositif comportant une ou plusieurs clefs (3) verrouillant le couvercle contre une rotation, caractérisé en ce que la clef ou les clefs de verrouillage (3) sont composées de deux parties, une partie droite supérieure (12) et une partie courbée inférieure (13), que la ou les clefs (3) sont introduites par un mouvement unique de haut en bas dans leur position de blocage dans des logements (4) du cadre en bloquant latéralement en même temps par leur partie supérieure (12) les pattes de serrage supérieures (10) et par leur partie inférieure (13) les pattes de serrage inférieures (8).

2. Dispositif de verrouillage selon la revendication 1, caractérisé en ce que la partie supérieure de la clef comporte une face plane destinée à venir se placer horizontalement dans le cadre.

3. Dispositif de verrouillage selon les revendications 1 et 2, caractérisé en ce que la clef présente une surface inclinée destinée à l'introduction d'un outil pour l'enlèvement de ladite clef.

## Patentansprüche

1. Verriegelungsvorrichtung für einen Kanaldeckel (2), welcher durch Drehung auf seinem Rahmen befestigt und mit mehreren radialförmigen Halterungen (10) auf einer oberen Ebene und einer oder mehreren Klemmhalterungen auf einer unteren Ebene versehen ist, die Vorrichtung weißt einen oder mehrere Schlüssel (3) auf um eine Drehung des Deckels zu verhindern, dadurch gekennzeichnet, daß der oder die Verriegelungsschlüssel (3) aus zwei Partien bestehen, eine gerade obere Fläche (12) und eine gekrümmte untere Fläche (13), daß der oder die Schlüssel (3) durch eine einzelne Bewegung von oben nach unten in ihrer Blockierungsposition in den Gehäusen (4) des Rahmens eingeführt werden indem der oder die Schlüssel seitlich gleichzeitig mit ihrer oberen Fläche (12) die Klemmhalterungen oben (10) und mit ihrer unteren Fläche die Klemmhalterungen unten blockieren.

2. Verriegelungsvorrichtung nach Anspruch 1, dadurch gekennzeichnet, daß der obere Teil des Schlüssels eine flache Seite aufweist, die sich horizontal in dem Rahmen einsetzt.

3. Verriegelungsvorrichtung nach Anspruch 1 und 2, dadurch gekennzeichnet, daß der Schlüssel eine schräge Oberfläche zum Einführen des Werkzeuges zum herausnehemen dieses Schlüssels aufweist.

## Claims

1. A locking mechanism for a manhole cover (2), which is tightened on its frame (1) by rotation and presents one or several radial clamps (10) on a superior level and one or several clamping claws (8) on an inferior level, wherein said mechanism includes one or several keys (3) locking the cover against rotation, characterized in that the locking key or keys (3) include two parts, a superior straight part (12) and an inferior curved part (13), that the key or keys (3) are introduced by a single downward movement in their locking position in holes (4) of the frame by laterally and simultaneously locking the superior clamps (10) by means of their superior part (12) and the inferior clamps (8) by means of their inferior part (13).

2. A locking mechanism according to claim 1, characterized in that the superior part of the key includes a plane surface for taking place horizontally within the frame.

3. A locking mechanism according to claims 1 and 2, characterized in that the key presents an inclined surface for introducing a tool in order to remove said key.
